# EUROPÄISCHE PATENTSCHRIFT

(11) **EP 0 430 084 B1**
(45) Veröffentlichungstag und Bekanntmachung des Hinweises auf die Patenterteilung: **02.03.1994**
(21) Anmeldenummer: 90122343.8
(22) Anmeldetag: 22.11.1990
(51) Int. Cl.: A61G 7/10

(54) **Vorrichtung zum Verlagern von Patienten**
Device for transfering patients
Dispositif pour transférer des patients

(30) Priorität: 21.11.1989 DE 3938622
(43) Veröffentlichungstag der Anmeldung: 05.06.1991
(73) Patentinhaber: Stierlen-Maquet Aktiengesellschaft, D-76437 Rastatt (DE)
(72) Erfinder: Helgert, Armin, W-7556 Ötigheim (DE)
(74) Vertreter: Schaumburg, Thoenes & Thurn

(56) Entgegenhaltungen:
- DE-A- 1 906 488
- DE-A- 3 446 017
- DE-A- 3 738 883
- DE-U- 8 704 343
- FR-A- 2 080 939
- FR-A- 2 084 018
- US-A- 3 418 670
- US-A- 3 654 644

## Beschreibung

Die Erfindung betrifft eine Vorrichtung zum Verlagern von Patienten mit einem auf Rollen gelagerten fahrbaren Gestell, einer an diesem freitragend angeordneten Plattform und einem Transportband, das die Oberseite und die Unterseite der Plattform mindestens teilweise überdeckt, um die freie patientennahe Längskante der Plattform herumgeführt und mittels einer Antriebsvorrichtung in beiden Richtungen verstellbar ist.

Eine Vorrichtung dieser Art ist beispielsweise aus dem deutschen Gebrauchsmuster 87 04 343 bekannt. Bei dieser Vorrichtung wird die Plattform relativ zum Gestell bewegt, wobei das Band entweder zusammen mit der Plattform oder relativ zu dieser bewegt werden kann. Nachteilig bei allen Ausführungsformen von derartigen Vorrichtungen, sogenannten Umbettern, mit nur einem Transportband ist, daß beim Unterschieben der Plattform unter den Patienten und gleichzeitiger Aufnahme des Patienten auf die Plattform das über die Unterseite der Plattform laufende Bandteil am Bettlaken reibt und dieses verschiebt. Dies erschwert eine reibungslose Aufnahme des Patienten auf die Plattform. Während der Ablage des Patienten auf das Bett ergibt sich der umgekehrte Vorgang.

Es sind bereits Umbetter bekannt, die zwei übereinanderliegende Plattformen verwenden, über die jeweils ein Band läuft. Durch geeignete Steuerung der beiden Bänder kann der oben beschriebene Nachteil vermieden werden. Allerdings ist diese Lösung relativ aufwendig und kompliziert sowohl hinsichtlich des mechanischen Aufwandes als auch hinsichtlich der Steuerung.

Der Erfindung liegt die Aufgabe zugrunde, eine Vorrichtung der eingangs genannten Art anzugeben, die einfach in ihrem Aufbau ist und dennoch eine reibungslose Aufnahme und Ablage von Patienten aus dem Bett bzw. in das Bett ermöglicht.

Diese Aufgabe wird erfindungsgemäß dadurch gelöst, daß das Transportband ausgehend von einer ersten im Gestell gelagerten Aufwickelwalze über die Oberseite der Plattform, um deren freie Längskante herum, entlang der Plattformunterseite, um eine im Gestell gelagerte zweite Aufwickelwalze herum zu einer nahe dem freien Längsrand der Plattform unterhalb derselben angeordneten Umlenkkante und um diese herum zur zweiten Aufwickelwalze zurückgeführt ist und daß die Bandenden so auf die Aufwickelwalzen auflaufen, daß sich diese beim Auf- und Abwickeln jeweils gleichsinnig drehen.

Die vorstehend beschriebene Lösung verwendet nur ein Band, wobei auch nur eine Antriebsvorrichtung zum Antrieb einer der beiden Aufwickelwalzen beim Aufwickeln bzw. Abwickeln erforderlich ist. Trotz dieser konstruktiv und steuerungstechnisch einfacheren Lösung lassen sich mit der erfindungsgemäßen Lösung die gleichen Vorteile erreichen, die sonst nur üblicherweise mit zwei getrennten Bändern bzw. Plattformen erreicht werden. Durch die erfindungsgemäße Bandführung wird erreicht, daß sich das zur Auflage auf dem Patientenbett oder Bettlaken kommende Untertrumm des Bandes und das über die Oberseite der Plattform laufende Obertrumm des Bandes, das den Patienten aufnehmen soll, unabhängig von der Laufrichtung des Bandes stets gleichsinnig bewegen. Damit läßt sich der oben beschriebene Nachteil zuverlässig vermeiden. Die Plattform läßt sich aufgrund der Bandbewegungen des Untertrumms und des Obertrumms mit nur geringem Widerstand zwischen den Patienten und das Bettlaken einschieben, wobei das Bettlaken nicht durch die Reibung an dem Banduntertrumm verschoben wird.

Um die Plattform einschließlich der Bänder möglichst flach zu halten, ist die Umlenkkante vorzugsweise von einer Leiste gebildet, die in eine Aussparung an der Unterseite der Plattform eintaucht und mit der Plattform verbunden ist. Auf diese Weise ist die gesamte Anordnung nur unwesentlich dicker als die Plattform selber.

Die Plattform selbst kann höhenverstellbar an dem Gestell angeordnet sein, so daß sie auf verschiedene Betthöhen einstellbar ist.

Zum Verschieben des Umbetters ist an dem Gestell auf der der Plattform fernen Seite eine sich parallel zu dieser erstreckende Griffstange befestigt. Zur Erleichterung der Bedienung ist erfindungsgemäß vorgesehen, daß die Bedienungselemente für die Antriebssteuerung in der Griffstange angeordnet sind.

Da die Aufwickelwalzen gleichsinnig angetrieben werden, ist es zur Vereinfachung zweckmäßig, wenn beide Aufwikkelwalzen ständig mit der Antriebseinrichtung gekoppelt sind, beispielsweise über eine gemeinsame Antriebskette. In diesem Falle tritt jedoch das Problem auf, daß beim Wechsel der Aufwickelrichtung die bandabgebende Aufwickelwalze des größeren Wickeldurchmessers mehr Band abgibt als die synchron angetriebene, das Band aufnehmende Walze mit ihrem noch kleineren Durchmesser aufnehmen kann. Dies kann dazu führen, daß das Band Falten schlägt und beschädigt wird.

Um dies zu vermeiden, wird erfindungsgemäß vorgeschlagen, daß zwischen den Aufwickelwalzen und der Antriebseinrichtung jeweils ein Drehspiel vorgesehen ist und daß jede der Aufwickelwalzen in ihre Aufwickelrichtung vorgespannt ist.

Auf diese Weise kann trotz der ständigen Kopplung der beiden Aufwickelwalzen mit der Antriebseinrichtung und trotz des sich ändernden Durchmessers der Aufwickelwalzen durch das Abwickeln bzw. Aufwickeln des Bandes sichergestellt werden, daß das Band stets gespannt bleibt. Das Drehspiel muß dabei natürlich so bemessen sein, daß es den zu erwartenden Längenunterschied beim Aufwickeln des Bandes auf die eine Aufwickelwalze einerseits und beim Abwickeln des Bandes von der anderen Aufwickelwalze andererseits ausgleichen kann.

Bei einer besonders einfach zu realisierenden und zweckmäßigen Ausführungsform ist erfindungsgemäß vorgesehen, daß die Aufwickelwalzen jeweils auf einer Welle drehbar gelagert sind, wobei die Wellen mit der Antriebseinrichtung gekoppelt sind und der Drehwinkel der jeweiligen Aufwickelwalze gegenüber ihrer Welle durch Anschläge begrenzt ist, und daß zwischen der jeweiligen Aufwickelwalze und ihrer Welle eine Feder zur Erzeugung der Vorspannung angeordnet ist.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Fig. 1: eine perspektivische Gesamtansicht der erfindungsgemäßen Vorrichtung,
- Fig. 2: eine Seitenansicht der Vorrichtung in Richtung des Pfeiles A in Fig. 1 und
- Fig. 3: ein Antriebs- und Bandführungsschema zur Erläuterung der Funktion der erfindungsgemäßen Vorrichtung und
- Fig. 4: eine schematische Seitenschnittansicht der Aufwickelwalzen und einer Antriebswalze
Der in den Figuren 1 und 2 dargestellte mobile Umbetter zum Transport und zur Verlagerung von Patienten umfaßt ein allgemein mit 10 bezeichnetes Gestell mit zwei kurzen horizontalen Querholmen 12 und einem sie verbindenden Längsholm 14, die jeweils auf Rollen 16 gelagert sind. An den Verbindungsstellen der Querholme 12 mit dem Längsholm 14 sind vertikale Säulen 18 angeordnet, an denen eine allgemein mit 20 bezeichnete Plattform zur Aufnahme und zum Transport eines Patienten freitragend und höhenverstellbar angeordnet ist. Dabei ist die Plattform 20 an einem an den Säulen 18 vertikal verstellbar geführten, einen Längsträger 22 und zwei Querträger 24 umfassenden Rahmen befestigt. Da die Höhenverstellung der Plattform 20 in an sich bekannter Weise auf eine beliebige Art erfolgen kann, wird sie hier nicht näher beschrieben.

Innerhalb der Säulen 18 und des Längsträgers 22 sind zwei Aufwickelwalzen 26 und 28 drehbar gelagert, die über einen nicht dargestellten Kettentrieb mit einer in Figur 3 nur schematisch angedeuteten Antriebsvorrichtung 30 verbunden sind. Diese ist über eine Bedienungstastatur 32 steuerbar, die in einer auf der Rückseite des Umbetters parallel zur Längsrichtung der Plattform 20 verlaufenden Griffstange 35 angeordnet ist, so daß sie von der Bedienungsperson bequem bedient werden kann.

Gemäß der Darstellung in Figur 3 ist das eine Bandende mit der oberen Aufwickelwalze 26 verbunden und von dieser über die Oberseite 34 der Plattform 20, um die freie Randkante 36 der Plattform 20 herum zur Plattformunterseite 38 geführt. Von hier aus verläuft das Band zu den Säulen 18 zurück und ist ausgehend vom gestellseitigen Ende der Plattform 20 um die zweite Aufwickelwalze 28 herum wieder in Richtung auf den freien Plattformrand 36 geführt. Nahe dem freien Plattformrand 36 und unterhalb der Plattform 20 befindet sich eine Umlenkleiste 40, die parallel zum freien Plattformrand 36 verläuft und an ihren Längsenden mithilfe von Bolzen 42 (Figur 2) an der Plattform 20 befestigt ist. Das Transportband 44 ist um diese Umlenkleiste 40 herum nun zurück zur zweiten Aufwickelwalze 28 geführt, wobei es auf diese in der zur Aufwickelwalze 26 entgegengesetzten Aufwickelrichtung aufläuft.

Wird das Transportband 44 zur Aufnahme eines Patienten in der durch die Pfeile angegebenen Richtung angetrieben, wobei es genügt, die Aufwickelwalze 26 anzutreiben, so erkennt man, daß sich das Untertrumm 46 und das Obertrumm 48 des Transportbandes gleichsinnig bewegen ebenso wie die miteinander in Berührung stehenden Zwischenabschnitte 50 und 52 des Transportbandes. Wird die Drehrichtung umgekehrt, so ergeben sich gleiche Umlaufverhältnisse nur in der entgegengesetzten Richtung. Wird bei der Aufnahme des Patienten die Plattform zwischen den Patienten und das Bettlaken mit einer geeigneten Geschwindigkeit eingeschoben, so findet keine Relativbewegung zwischen dem Transportband und dem Bettlaken statt, so daß dieses nicht verschoben wird. Die Plattform läßt sich ohne größeren Widerstand unter den Patienten einschieben. Die gleichen Verhältnisse ergeben sich nur in umgekehrter Drehrichtung bei der Ablage des Patienten.

Mit 54 ist in Figur 1 ein Sicherungsbügel bezeichnet, der zur Aufnahme eines Patienten hochgeklappt werden kann und dazu dient, das Herunterfallen des Patienten von der Plattform zu verhindern. Der Bügel ist in Figur 2 nicht dargestellt.

In Figur 4 erkennt man ähnlich wie in Figur 3 die beiden Aufwickelwalzen 26 und 28. Diese sind von Hohlzylindern gebildet, die jeweils auf einer Welle 56 bzw. 58 frei drehbar gelagert sind. Mit jeder der Wellen ist ein radialer Fortsatz 60 verbunden, der jeweils in einen sektorförmigen Ausschnitt 62 in der jeweiligen Aufwickelwalze 26 bzw. 28 eingreift. Der Winkelbereich, über den sich der sektorförmige Ausschnitt 62 erstreckt, bestimmt ein Drehspiel zwischen der jeweiligen Aufwickelwalze 26 bzw. 28 und ihrer Welle 56 bzw. 58.

Jede der Wellen 56, 58 ist mit einem Kettenzahnrad 64 bzw. 66 drehfest verbunden und wird über eine Kette 68 angetrieben, die über ein Kettenzahnrad 70 läuft, das seinerseits mit der Antriebswelle 72 einer im übrigen nicht dargestellten Antriebseinrichtung drehfest verbunden ist.

Jede der Aufwickelwalzen 26, 28 ist durch eine schematisch angedeutete Feder 74 in ihre Aufwickelrichtung vorgespannt. Für die Aufwickelwalze 26 ist dies die Drehrichtung im Uhrzeigersinn und für die Aufwickelwalze 28 ist dies die Drehrichtung gegen den Uhrzeigersinn. Für die Erzeugung dieser Vorspannung kann jede geeignete Feder auch beispielsweise eine Torsionsfeder gewählt werden.

Diese Anordnung hat folgende Aufgabe. Angenommen, das Band sei auf eine der Aufwickelwalzen aufgerollt. Dann ist der Durchmesser dieser Aufwickelwalze einschließlich des Bandwickels größer als der Durchmesser der anderen Aufwickelwalze. Wenn nun die Aufwickelrichtung umgekehrt wird, wäre bei synchronem und gleichsinnigem Antrieb der beiden Wellen 56, 58 die Bandaufnahme auf der aufwickelnden Walze geringer als die Bandabgabe an der bandabgebenden Walze. Dies würde dazu führen, daß das Band zwischen den beiden Aufwickelwalzen durchhängt oder Falten schlägt und dann leicht beschädigt werden kann. Die zwischen der jeweiligen Aufwickelwalze und ihrer zugehörigen Welle angeordnete Feder bewirkt aufgrund des vorhandenen Drehspiels, daß die Aufwickelwalze stets in Aufwickelrichtung vorgespannt wird. Sofern das Drehspiel groß genug ist, kann damit ein Durchhängen oder ein Faltenschlagen des Bandes vermieden werden.

## Patentansprüche

1. Vorrichtung zum Verlagern von Patienten mit einem auf Rollen (16) gelagerten fahrbaren Gestell (10), einer an diesem freitragend angeordneten Plattform (20) und einem Transportband (44), das die Oberseite (34) und die Unterseite (38) der Plattform (20) mindestens teilweise überdeckend um die freie patientennahe Längskante (36) der Plattform (20) herumgeführt und mittels einer Antriebsvorrichtung (30) in beiden Richtungen verstellbar ist, dadurch **gekennzeichnet,** daß das Transportband (44) ausgehend von einer ersten im Gestell (10) gelagerten Aufwickelwalze (26) über die Oberseite (34) der Plattform (20), um deren freie Längskante (36) herum, entlang der Plattformunterseite (38), um eine zweite im Gestell (10) gelagerte Aufwickelwalze (28) herum zu einer nahe dem freien Längsrand (36) der Plattform unterhalb derselben angeordneten Umlenkkante (40) und um diese herum zur zweiten Aufwickelwalze (28) geführt ist und daß die Bandenden so auf die Aufwickelwalzen (26,28) auflaufen, daß sich diese beim Auf- und Abwickeln jeweils gleichsinnig drehen.

2. Vorrichtung nach Anspruch 1, dadurch **gekennzeichnet,** daß jeweils eine der Aufwickelwalzen (26,28) zum Auf- und Abwickeln mit der Antriebsvorrichtung (30) verbindbar ist.

3. Vorrichtung nach Anspruch oder 2, dadurch **gekennzeichnet,** daß die Umlenkkante (40) an einer Leiste ausgebildet ist, die in einer Aussparung an der Unterseite der Plattform (20) liegend mit dieser verbunden ist.

4. Vorrichtung nach einem der Ansprüche 1 bis 3, dadurch **gekennzeichnet,** daß die Plattform (20) höhenverstellbar an dem Gestell (10) angeordnet ist.

5. Vorrichtung nach einem der Ansprüche 1 bis 4, dadurch **gekennzeichnet,** daß an dem Gestell (10) auf der der Plattform (20) fernen Seite eine sich parallel zu der Plattform (20) erstreckende Griffstange (35) befestigt ist, in der Bedienungselemente (32) für eine Antriebssteuerung angeordnet sind.

6. Vorrichtung nach einem der Ansprüche 1 und 3 bis 5, dadurch **gekennzeichnet,** daß beide Aufwickelwalzen (26, 28) ständig mit der Antriebseinrichtung (68, 70, 72) gekoppelt sind, daß zwischen den Aufwickelwalzen (26, 28) und der Antriebseinrichtung (68, 70, 72) jeweils ein Drehspiel vorgesehen ist und daß jede der Aufwickelwalzen (26, 28) in ihre Aufwickelrichtung vorgespannt ist.

7. Vorrichtung nach Anspruch 6, dadurch **gekennzeichnet,** daß die Aufwickelwalzen (26, 28) jeweils auf einer Welle (56, 58) drehbar gelagert sind, wobei die Wellen (56, 58) mit der Antriebseinrichtung (68, 70, 72) gekoppelt sind und der Drehwinkel der jeweiligen Aufwickelwalze (26, 28) gegenüber ihrer Welle (56, 58) durch Anschläge begrenzt ist, und daß zwischen der jeweiligen Aufwickelwalze (26, 28) und ihrer Welle (56, 58) eine Feder (74) zur Erzeugung der Vorspannung angeordnet ist.

## Claims

1. A device for moving patients, comprising a mobile frame (10) mounted on rollers, a platform (20) cantilevered therefrom, and a conveyor belt (44) which, at least partially covering the top (34) and the bottom (38) of the platform (20), extends around the free longitudinal edge (36) of the platform (20) adjacent the patient and is movable in both directions by a drive device (30), characterised in that the conveyor belt (44), starting from a first take-up roller (26) mounted in the frame (10), extends over the top (34) of the platform (20), around its free longitudinal edge (36), along the bottom (38) of the platform, around a second take-up roller (28) mounted in the frame (10), to a reversing edge (40) disposed near the free longitudinal edge (36) of the platform beneath the latter and is trained around said edge towards the second take-up roller (28), and in that the belt ends so run on to the take-up rollers (26, 28) that the latter each rotate in the same direction during take-up and pay-out.

2. A device according to claim 1, characterised in that one of the take-up rollers (26, 28) is in each case connectable to the drive device (30) for take-up and pay-out.

3. A device according to claim 1 or 2, characterised in that the reversing edge (40) is formed on a ledge which, lying in a recess on the bottom of the platform (20), is connected to the latter.

4. A device according to any one of claims 1 to 3, characterised in that the platform (20) is disposed on the frame (10) so as to be vertically adjustable.

5. A device according to any one of claims 1 to 4, characterised in that a rod handle (35) extending parallel to the platform (20) and containing controls (32) to control the drive is disposed on the frame (10) on the side remote from the platform (20).

6. A device according to any one of claims 1 and 3 to 5, characterised in that the two take-up rollers (26, 28) are permanently coupled to the drive device (68, 70, 72), in that rotary clearance is provided in each case between the take-up rollers (26, 28) and the drive device (68, 70, 72) and in that each of the take-up rollers (26, 28) is biased into its take-up direction.

7. A device according to claim 6, characterised in that the take-up rollers (26, 28) are each mounted for rotation on a shaft (56, 58), said shafts (56, 58) being coupled to the drive device (68, 70, 72) and the angle of rotation of the respective take-up roller (26, 28) relative to its shaft (56, 58) is limited by stops, and in that a spring (74) to produce the biasing is disposed between the respective take-up roller (26, 28) and its shaft (56, 58).

## Revendications

1. Dispositif pour déplacer des patients, comprenant un châssis roulant (10) monté sur roulettes (16), une plate-forme (20) montée en porte à faux sur ledit châssis, et une bande transporteuse (44) qui, recouvrant au moins partiellement la face supérieure (34) et la face inférieure (38) de la plate-forme (20), passe autour du bord longitudinal (36) de la plate-forme (20) tourné vers le patient et peut être déplacée dans les deux sens au moyen d'un dispositif d'entraînement (30), **caractérisé en ce** que, en partant d'un enrouleur (26) monté dans le châssis (10), la bande transporteuse (44) est amenée sur la face supérieure (34) de la plate-forme (20), passée autour du bord longitudinal (36) libre de celle-ci, le long de la face inférieure (38) de la plate-forme, autour d'un second enrouleur (28) monté dans le châssis (10), jusqu'à une arête déflectrice (40) située à proximité du bord longitudinal (36) libre de la plate-forme, en dessous de celle-ci, et guidée autour de ladite arête déflectrice vers le second enrouleur (28), et que les extrémités de la bande arrivent sur les enrouleurs (26, 28) de telle façon qu'elles tournent respectivement dans le même sens lors de l'enroulement et du déroulement.

2. Dispositif selon la revendication 1, caractérisé en ce que respectivement l'un des enrouleurs (26, 28) peut être couplé avec le dispositif d'entraînement (30) pour l'enroulement ou le déroulement.

3. Dispositif selon l'une des revendications 1 ou 2, caractérisé en ce que l'arête déflectrice (40) est conformée sur une baguette qui, placée dans un évidement sur la surface inférieure de la plate-forme (20), est solidarisée avec cette dernière.

4. Dispositif selon l'une des revendications 1 à 3, caractérisé en ce que la plate-forme (20) est montée sur le châssis (10) de façon à pouvoir être réglée en hauteur.

5. Dispositif selon l'une des revendications 1 à 4, caractérisé en ce que sur le châssis (10), du côté éloigné de la plate-forme (20), est fixé un manche (35) qui s'étend parallèlement à la plate-forme (20) et dans lequel sont logés des éléments de commande (32) pour une commande du système d'entraînement.

6. Dispositif selon l'une des revendications 1 et 3 à 5, caractérisé en ce que les deux enrouleurs (26, 28) sont couplés en permanence avec le dispositif d'entraînement (68, 70, 72), qu'entre les enrouleurs (26, 28) et le dispositif d'entraînement (68, 70, 72) est respectivement prévu un jeu tournant, et que chacun des enrouleurs (26, 28) est mis en précontrainte dans son sens d'enroulement.

7. Dispositif selon la revendication 6, caractérisé en ce que les enrouleurs (26, 28) sont montés chacun de manière tournante sur un arbre (56, 58), lesdits arbres (56, 58) étant couplés avec le dispositif d'entraînement (68, 70, 72) et l'angle de rotation de l'enrouleur (26, 28) considéré par rapport à son arbre (56, 58) étant limité par des butées, et qu'entre l'enrouleur (26, 28) considéré et son arbre (56, 58) est disposé un ressort (74) pour la réalisation de la précontrainte.
